# EUROPÄISCHE PATENTSCHRIFT

(11) **EP 1 132 619 B1**
(45) Veröffentlichungstag und Bekanntmachung des Hinweises auf die Patenterteilung: **02.03.2005**
(21) Anmeldenummer: 01102964.2
(22) Anmeldetag: 08.02.2001
(51) Int. Cl.: F04C 2/18, F04C 15/00

(54) **Mehrteilig aufgebautes Gehäuse**
Multicomponent built casing
Boitier composé de plusieurs parties

(30) Priorität: 10.03.2000 DE 10011708
(43) Veröffentlichungstag der Anmeldung: 12.09.2001
(73) Patentinhaber: ROBERT BOSCH GMBH, 70442 Stuttgart (DE)
(72) Erfinder: Bredenfeld, Guido, 71706 Markgroeningen (DE)
(74) Vertreter: Thürer, Andreas

(56) Entgegenhaltungen:
- DE-A- 2 419 855
- DE-A- 3 324 831
- DE-A- 19 622 519
- DE-B- 1 267 986
- US-A- 3 494 293

## Beschreibung

### Stand der Technik

Die Erfindung geht aus von einem mehrteilig aufgebauten Gehäuse, das für eine als Pumpe oder Motor arbeitende hydraulische Arbeitsmaschine, insbesondere für eine Zahnradmaschine vorgesehen ist, und das die Merkmale aus dem Oberbegriff des Patentanspruchs 1 aufweist.

Ein derartiges Gehäuse hat zum Beispiel eine aus der DE-OS 24 19 855 bekannte Außenzahnradpumpe.

Unter anderem aus Kostengründen ist der Gehäusekörper heute meist aus Aluminium in einem Strangpressverfahren hergestellt. Aluminium hat allerdings den Nachteil einer im Vergleich zu Stahl oder Grauguss geringeren Festigkeit. Zudem weist Aluminium keinen ausgeprägten Dauerfestigkeitsbereich auf.

Die das Triebwerk aufnehmende Kammer von hydraulischen Arbeitsmaschinen ist unter Betriebsbedingungen stetig wechselnden Drücken ausgesetzt. Insbesondere im Bereich des hochdruckführenden Versorgungskanals können dadurch die am Gehäusekörper auftretenden Spannungen so groß werden, dass Risse und Gehäusebrüche auftreten. Bekannt gewordene Lösungen für dieses Problem erschöpfen sich darin, die Materialbelastbarkeit durch Vergrößerung der Wandstärken, den Einsatz hochfester Aluminiumlegierungen oder durch Kaltverfestigungen der bruchgefährdeten Querschnitte zu erhöhen. Diese Maßnahmen erhöhen jedoch das Bauvolumen und/oder verteuern die Herstellung eines Gehäusekörpers.

Bei der aus der DE-OS 24 19 855 bekannten Außenzahnradpumpe umfasst das Gehäuse einen Gehäusekörper, der zur Ausbildung einer das Triebwerk aufnehmenden Kammer mit einer durchgehenden Ausnehmung versehen ist. An den beiden Stirnseiten des Gehäusekörpers sind Deckel befestigt, die die Kammer zur Umgebung hin verschließen. Die Gehäuseteile sind durch Justierstifte relativ zueinander ausgerichtet und mit Hilfe von Schraubbolzen miteinander verbunden. Die Justierstifte befinden sich in einer Ebene, die durch die Achsen der beiden Außenzahnräder aufgespannt ist und senkrecht auf der Achse der beiden Versorgungskanäle steht. Anhand der Positionierung der Justierstifte ist ersichtlich, dass sie nicht die Funktion haben, einer Aufweitung des mittleren Gehäusekörpers entgegenzuwirken. Aber auch die Stärke der Justierstifte lässt eine wesentliche Kraftübertragung über sie nicht erwarten.

Die DE 33 24 831 A1 zeigt eine Flügelzellenpumpe, bei der ein Deckel und ein Gehäusekörper in den aneinander anliegenden Flächen miteinander zur Deckung gebrachte und zur Trennebene geneigte Nuten aufweisen, die mit einem flüssig oder fließfähig eingegossenen und aushärtbaren Material, zum Beispiel der Schmelze eines Kunststoffes oder Metalls, gefüllt sind. Damit sollen Deckel und Gehäuse miteinander verbunden und die Trennfuge dazwischen abgedichtet werden.

Das in den Fugen befindliche Material erfüllt also die Funktion einer Dichtung. Weiterhin erfüllt das Material die Funktion, Deckel und Gehäusekörper aneinander zu halten. Das Problem einer Aufweitung des Gehäusekörpers durch den Druck im Innern ist in der Schrift ohne Belang, wie schon daran erkennbar ist, dass das eingefüllte Material auch Kunststoff sein kann, so dass keine großen Kräfte aufgenommen werden können. Die Lage der Versorgungskanäle ist nicht ersichtlich.

Bei einer in der DE 196 22 519 A1 gezeigten Innenzahnradmaschine greift ein Gehäuseteil mit einem umlaufenden Steg in eine Nut eines Deckels ein. Der Steg erscheint ziemlich schwach. Ihm wird in der Schrift nur eine Funktion hinsichtlich der Abdichtung zwischen Gehäuseteil und Deckel zugeschrieben. Die Versorgungskanäle gehen durch einen Deckel hindurch und münden axial in die Triebwerkskammer.

Die US 3 494 293 zeigt'eine Spiralpumpe, deren Teile offensichtlich aus Kunststoff bestehen und zusammengeklipst sind.

Aus der DE 1 267 986 ist eine Außenzahnradpumpe bekannt, bei der eine Gehäusezwischenplatte mit zwei Deckeln verschraubt ist. In miteinander fluchtenden Bohrungen der beiden Deckel sind zwei Wellen und gelagert, die die beiden Zahnräder der Pumpe tragen.

### Vorteile der Erfindung

Ein Gehäuse einer hydraulischen Arbeitsmaschine mit den Merkmalen des Patentanspruchs 1 oder des unabhängigen Patentanspruchs 11 hat den Vorteil auf, dass mit geringem Fertigungsmehraufwand eine hohe Festigkeit, eine lange Lebensdauer und eine hohe Druckbelastbarkeit des Gehäusekörpers erreicht wird. Gemäß Patentanspruch 1 sind dazu über die Verschraubung und die Anlage von planen Flächen hinausgehende Mittel vorgesehen, die aufgrund ihrer Anordnung einer in Richtung der Versorgungskanäle gerichteten Aufweitung des Gehäusekörpers entgegen wirken. Die Mittel bilden dazu einen Formschluss zwischen den Deckeln und dem Gehäusekörper aus.

Nach den Patentansprüchen 2 und 4 sind die Mittel besonders einfach und kostengünstig darstellbar, wenn sie in Form sacklochartiger Aussparungen in den Deckeln ausgebildet sind, in die der Gehäusekörper abschnittsweise eingesetzt ist oder wenn sie in Form von Passkörpern und zugeordneten Ausnehmungen ausgeführt sind. Eine besonders gute Wirksamkeit der Mittel wird erreicht, wenn die Deckel und der Gehäusekörper aus unterschiedlichen Materialien gefertigt sind und wenn das Material des Deckels eine höhere Festigkeit als die des Gehäusekörpers hat. Mittel in Form von Aussparungen im Deckel eignen sich darüber hinaus besonders gut zur Anordnung von Dichtungen zur Abdichtung der Triebwerkskammer gegenüber der Umgebung.

Nach Anspruch 11 sind die dem Gehäusekörper zugewandten Stirnflächen der Deckel ballig nach außen gewölbt. Beim Anschrauben dieses Deckels an den Gehäusekörper verformt sich dieser im elastischen Bereich, bis die einander zugewandten Stirnflächen plan aneinander anliegen. Die Vorspannkraft beider Bauteile ist aufgrund dieser Verformung der Deckel höher als bei Deckeln mit planen Stirnflächen. Mechanisch wirkt sich diese Maßnahme derart aus, dass zwischen dem Gehäusekörper und dem Deckel höhere Haftreibungskräfte wirksam sind. Eine größere Haftreibung wirkt aufgrund der eingeschränkten Relativbeweglichkeit der Bauteile auch einer betriebsdruckbedingten Aufweitung des Gehäusekörpers entgegen.

Weitere Vorteile oder vorteilhafte Weiterbildungen der Erfindung ergeben sich aus den weiteren Unteransprüchen und aus der folgenden Beschreibung der Ausführungsbeispiele.

### Zeichnung

In Figur 1 ist anhand einer Explosionsdarstellung der an sich bekannte Aufbau einer Zahnradmaschine gezeigt. Verschiedene Ausführungsbeispiele der Erfindung sind in den Figuren 2 bis 6 dargestellt. Diese zeigen Deckel eines Gehäuses für eine Zahnradmaschine zum Teil in verschiedenen Ansichten.

### Beschreibung der Ausführungsbeispiele

Die in Figur 1 in Einzelteilen dargestellte Zahnradmaschine 10 hat ein Gehäuse aus einem Gehäusekörper 14 und aus Deckeln 16 und 18. Der Gehäusekörper 14 ist als Strangpreßprofil ausgebildet und weist eine durchgehende Ausnehmung 12 auf. Letztere ist durch die Deckel 16 und 18 zur Umgebung hin verschlossen. Zur Abdichtung der Deckel 16 und 18 sind an den Stirnseiten des Gehäusekörpers 14 Dichtungen 19 vorgesehen. Einer der Deckel 16 ist als Flanschplatte mit einer Durchgangsöffnung 20 ausgebildet, durch die hindurch eine drehmomentübertragende Welle 22 nach außen ragt. Über die Flanschplatte lässt sich die Zahnradmaschine 10 mit einer An-/Abtriebseinheit, beispielsweise einem Elektromotor oder einem Generator, je nach Betriebsweise der Zahnradmaschine 10 als Pumpe oder Motor, koppeln. Die Deckel 16, 18 sind mit dem Gehäusekörper 14 verschraubt. Dazu sind jeweils vier, im Bereich der Ecken der Deckel ausgebildete Bohrungen 23 vorgesehen, durch die hindurch Befestigungsschrauben 26 in Gewindebohrungen 28 des Gehäusekörpers 14 einschraubbar sind.

Die von den Deckeln 16, 18 verschlossene Ausnehmung 12 bildet eine Triebwerkskammer 30 zur Aufnahme des Triebwerks 24. Letzteres besteht aus zwei im Außeneingriff miteinander kämmenden Zahnrädern 32 und 34, die auf der drehmomentübertragenden Welle 22 und einer dazu parallel angeordneten Sekundärwelle 36 geführt sind. Das Zahnrad 34 kann drehfest oder frei beweglich auf der Sekundärwelle angeordnet sein, während das Zahnrad 32 drehfest mit der nach außen führenden Welle 22 verbunden ist, um ein Drehmoment zu übertragen. Die Zahnräder 32 und 34 kämmen zumindest im Einflankeneingriff miteinander.

Zur Lagerung der Wellen 22 und 36 sind Lagerbuchsen 38 bis 44 vorhanden, die jeweils paarweise zu beiden Seiten der Zahnräder 32, 34 angeordnet sind. Diese Lagerbuchsen 38 bis 44 dienen darüber hinaus auch zur axialen Abdichtung der von den Zahnrädern 32, 34 und dem Gehäusekörper 14 begrenzten Zahnkammern. Die im wesentlichen zylindrischen Lagerbuchsen 38 bis 44 weisen umfangsseitig jeweils eine Abflachung 46 auf, mit der sie aneinander anliegen. Die Außenkontur eines Paars von Lagerbuchsen 38 bis 44 entspricht dadurch im wesentlichen der Kontur einer Acht. Eine entsprechend geformte Innenkontur der Ausnehmung 12 des Gehäusekörpers 14 ermöglicht eine radiale Abstützung der Lagerbuchsen 38 bis 44 in der Kammer 30. Die Ver- beziehungsweise Entsorgung des.Triebwerkes 24 mit Druckmittel erfolgt über Versorgungskanäle 48 und 50, die an einander gegenüberliegenden und am Umfang des Gehäusekörpers 14 ausgebildeten Flanschflächen 52 enden. An den Flanschflächen 52 sind zur Befestigung entsprechender Anschlußstutzen (nicht gezeichnet) um die Mündungsstelle der Versorgungskanäle 48, 50 herum Gewindebohrungen 51 angebracht. Die Versorgungskanäle 48, 50 verlaufen radial zur Triebwerkskammer 30.

Unter Betriebsbedingungen ist die Triebwerkskammer 30 mit Druckmittel gefüllt und wird bekanntermaßen vom Triebwerk 24 in hochdruck- und niederdruckführende Abschnitte geteilt. Infolge des Hochdrucks weitet sich der Gehäusekörper 14 auf, wobei die maximale Aufweitung im Bereich der Mündungsstelle des hochdruckführenden Versorgungskanals 48, 50 messbar ist. Da der Gehäusekörper 14 aus Aluminium gefertigt ist, bringt er'im Vergleich zu einer aus Stahl oder Grauguss hergestellten Ausführung diesen Druckkräften relativ geringe Widerstandskräfte entgegen. Der hochdruckbeaufschlagte Abschnitt des Gehäusekörpers 14 ist durch den ebenfalls dort angeordneten Versorgungskanal 48, 50 und durch die Gewindebohrungen 51 zur Verankerung etwaiger Anschlußstutzen mechanisch geschwächt. Des weiteren schwankt das Druckniveau im Betriebsfall der Zahnradmaschine 10 periodisch, meist mit hoher Frequenz. Diese Gegebenheiten können zu Rissen und im Extremfall zu Brüchen des Gehäusekörpers 14 führen.

Die der Erfindung zugrundeliegende Aufgabe besteht demnach darin konstruktiv einfache und preisgünstig realisierbare Maßnahmen vorzuschlagen, die die am Gehäusekörper 14 auftretenden Spannungen zumindest teilweise an die Deckel 16, 18 ableiten um dadurch die Spannungen am Gehäusekörper 14 auf ein unkritisches Niveau zu senken. Aluminium als Material für den Gehäusekörper 14 soll dabei aus fertigungstechnischen Gründen ebenso beibehalten werden wie die äußeren Abmessungen des Gehäuses 11.

Zur Lösung dieser Aufgabe wird einerseits vorgeschlagen, Mittel 52 zwischen dem Gehäusekörper 14 und den Deckeln 16, 18 vorzusehen, die einen der Aufweitung des Gehäusekörpers 14 in Richtung der Versorgungskanäle 48, 50 entgegenwirkenden Formschluss bilden.

Beim ersten Ausführungsbeispiel nach Figur 2 handelt es sich bei diesen Mitteln 52 um eine Aussparung 54 an der dem Gehäusekörper 14 zugewandten Seite wenigstens eines Deckels 16, 18. Die Aussparung 54 ist in ihren Abmessungen auf die Außenkontur des Gehäusekörpers 14 derart abgestimmt, dass zumindest in einer Schnittebene X durch die Zahnradmaschine 10, die senkrecht auf den Deckeln steht und in der die Versorgungskanäle 48, 50 verlaufen, Spielfreiheit zwischen Deckel 16, 18 und Gehäusekörper 14 besteht. Durch das Einsetzen des Gehäusekörpers 14 in die Aussparung 54 bildet die die Aussparung 54 umgebende Wandung 56 mit dem Gehäusekörper 14 einen Formschluss, der einer betriebsdruckbedingten Aufweitung des Gehäusekörpers 14 in Richtung der Versorgungskanäle 48, 50 entgegenwirkt. Die Spannungen des Gehäusekörpers 14 werden durch diese Mittel 52 in Zugspannungen des Deckels 16, 18 umgewandelt, so dass das Spannungsniveau am bruchgefährdeten Querschnitt sinkt. Besonders wirksam ist diese Maßnahme, wenn das Material der Deckel 16, 18 eine höhere Festigkeit aufweist als der Gehäusekörper 14. Dabei wäre neben einer höherfesten Aluminiumlegierung beispielsweise auch Stahl oder Grauguss vorstellbar. Bei einer zweiten, in Figur 3 dargestellten Variante sind die vorgeschlagenen Mittel 52 in Form von Stiftlochbohrungen 58 und Passstiften (nicht eingezeichnet) ausgeführt. Die Stiftlochbohrungen 58 sind an der dem Gehäusekörper 14 zugewandten Seite eines Deckels 16, 18 vorgesehen, während die Passstifte am Gehäusekörper 14 verankert sind und aus der Stirnfläche dieses Gehäusekörpers 14 herausragen. Sie erstrecken sich in Längsrichtung der Zahnradmaschine 10. Maßgeblich für die beabsichtigte Wirksamkeit eines derartig ausgeführten Formschlusses zwischen den Deckeln 16, 18 und dem Gehäusekörper 14 ist, dass dieser Formschluss ebenfalls in Richtung der Versorgungskanäle 48, 50 wirkt, das heißt, dass die Stiftlochbohrungen 58 in der in die Figur 3 eingezeichnete Schnittebene X durch die Zahnradmaschine 10 platziert sind, in der auch die am Gehäusekörper 14 nach Figur 1 angeordneten Versorgungskanäle 48, 50 verlaufen. Dadurch kann ein Teil der Spannungen im Gehäusekörper 14 auf den Deckel 16, 18 übertragen werden. Um selbst nicht plastisch verformt zu werden, sollten die Passstifte zumindest annähernd den Durchmesser der Schrauben haben mit denen der Deckel 16, 18 am Gehäusekörper 14 verankert ist. Grundsätzlich ausreichend wäre es, einen derartigen Formschluss auch nur auf der besonders gefährdeten Druckseite des Gehäusekörpers 14 vorzusehen.

Bei einer weiteren Ausführungsform, die in den Figuren 4a und 4b als Draufsicht und als Seitenansicht von Ausschnitten des Gehäusekörpers 14 und eines Deckels 16, 18 dargestellt ist, sind die Mittel 52 als sogenannte Druckstege 60 ausgebildet, die die gedachte und in Verlaufsrichtung der Versorgungskanäle 48, 50 geführte Schnittebene X senkrecht durchkreuzen und somit senkrecht zur Aufweitungsrichtung des Gehäuses 14 ausgerichtet sind. Die Druckstege 60 greifen in dafür vorgesehene Ausnehmungen 62 ein, .welche alternativ am Deckel 16, 18 oder am Gehäusekörper 14 ausgebildet sein können. Die Druckstege 60 lassen sich einteilig an einem dieser beiden Bauteile anformen oder als separate Einlegeteile ausführen. Druckstege 60 haben im Unterschied zu dem im zweiten Ausführungsbeispiel genannten Passstiften einen rechteckigen Querschnitt mit abgerundeten Kanten. Ihr Vorteil besteht unter anderem darin, dass sie aufgrund einer größeren der Aufweitung entgegenwirkenden Anlagefläche geringeren Spannungen ausgesetzt sind.

Bei der in Figur 5 dargestellten Variante sind die Mittel 52 als Textur 64 zwischen den einander zugewandten Seiten der Deckel 16, 18 und dem Gehäusekörper 14 ausgebildet. Diese in Figur 5 nur schematisch dargestellte Textur 64 bildet quasi eine Verzahnung zwischen diesen Bauteilen aus, deren Zähne und Zahnlücken vergleichbar zu den Druckstegen 60 nach Ausführungsbeispiel 3 senkrecht zur Aufweitungsrichtung entlang der Stirnflächen am Gehäusekörper 14 und Deckel 16, 18 ausgerichtet sind. Jedem Zahn ist eine entsprechend geformte Zahnlücke am benachbarten Bauteil zugeordnet.

Beim Ausführungsbeispiel nach den Figuren 6a und 6b, die einen Deckel 16, 18 in der Vorderansicht und der Draufsicht zeigen, ist die dem Gehäusekörper 14 zugewandte Deckelfläche 66 ballig nach außen gewölbt. Die Wölbung muss sich nicht zwangsweise in Richtung der mit Y bezeichneten Hochachse und in der Schnittebene X erstrecken, sondern kann sich auch nur in Richtung der Hochachse Y ausdehnen. Die Richtung Y der Hochachse verläuft senkrecht zur Richtung der Aufweitung des Gehäusekörpers 14 und kreuzt demnach, wie bei den anderen vorgeschlagenen Lösungen, die Schnittebene X. Beim Befestigen der Deckel 16, 18 am Gehäusekörper 14 verformen sich diese im elastischen Bereich bis die einander zugewandten Flächen plan aneinander anliegen. Aufgrund der Verformung kann eine wesentlich höhere Vorspannung zwischen beiden Bauteilen aufgebracht werden. Erhöhte Vorspannungen wirken sich in höheren übertragbaren Haftreibungskräften aus, die wiederum die Relativbeweglichkeit der miteinander verschraubten Bauteile entgegen wirken. Sinngemäß kann die Stirnfläche des Gehäusekörpers 14 alternativ oder zusätzlich zur Stirnseite des Deckels 16,18 ballig nach außen gewölbt sein.

## Patentansprüche

1. Mehrteilig aufgebautes Gehäuse für eine hydraulische Arbeitsmaschine (10), insbesondere für eine Zahnradmaschine (Pumpe oder Motor), mit einem Gehäusekörper (14), der zur Ausbildung einer ein Triebwerk (24) aufnehmenden und mit Betriebsdruck beaufschlagbaren Triebwerkskammer (30) mit einer Ausnehmung (12) versehen ist, die zu wenigstens einer Stirnseite des Gehäusekörpers (14) hin offen ist, und in dem sich radial zur Triebwerkskammer (30) verlaufende und an der Umfangsfläche mündende Versorgungskanäle (48, 50) befinden, und mit einem die Triebwerkskammer (30) an einer offenen Stirnseite des Gehäusekörpers (14) verschließenden Deckel (16, 18), der mit Schrauben (26) an die Stirnseite des Gehäusekörpers (14) angedrückt ist, **dadurch gekennzeichnet, dass** in einer senkrecht auf dem Deckel (16, 18) stehenden und durch die Versorgungskanäle (48, 50) gehenden Ebene Mittel (52) vorgesehen sind, die in radialer Richtung einen Formschluss zwischen dem Gehäusekörper (14) und dem Deckel (16, 18) bilden.

2. Mehrteilig aufgebautes Gehäuse nach Anspruch 1, **dadurch gekennzeichnet, dass** als Mittel (52) eine Aussparung (54) im Deckel (16, 18) vorgesehen ist, in die der Gehäusekörper (14) abschnittsweise einsetzbar ist und dass die Aussparung (54) in Richtung der Versorgungskanäle (48, 50) in ihren Abmessungen auf die Außenmaße des Gehäusekörpers (14) spielfrei abgestimmt ist.

3. Mehrteilig aufgebautes Gehäuse nach Anspruch 2, **dadurch gekennzeichnet, dass** an einer der Umfangsfläche des Gehäusekörpers (14) zugewandten Wandung (56) der Aussparung (54) des Deckels (16, 18) eine Dichtung vorgesehen ist, die die Triebwerkskammer (30) zur Umgebung hin abdichtet.

4. Mehrteilig aufgebautes Gehäuse nach Anspruch 1, **dadurch gekennzeichnet, dass** die Mittel (52) in Form von Passkörpern (60) und von diese Passkörper (60) aufnehmenden Ausnehmungen (58, 62) ausgebildet sind.

5. Mehrteilig aufgebautes Gehäuse nach Anspruch 4, **dadurch gekennzeichnet, dass** die Passkörper Druckstege (60) sind, deren Längsachse parallel zur Stirnfläche und senkrecht zur Radialrichtung ausgerichtet ist.

6. Mehrteilig aufgebautes Gehäuse nach Anspruch 4, **dadurch gekennzeichnet, dass** die Passkörper Paßstifte sind, die senkrecht zum Deckel (16, 18) verlaufen.

7. Mehrteilig aufgebautes Gehäuse nach Anspruch 1, **dadurch gekennzeichnet, dass** als Mittel (52) eine Textur (64) vorgesehen ist, die an den einander zugewandten Stirnflächen der Deckel (16,18) und des Gehäusekörpers (14) ausgebildet ist und dass die Textur (64) senkrecht zur Radialrichtung verläuft.

8. Mehrteilig aufgebautes Gehäuse nach einem der Ansprüche 1 bis 7, **dadurch gekennzeichnet, dass** der wenigstens eine Deckel (16, 18) und der Gehäusekörper (14) aus unterschiedlichen Materialien bestehen und dass das Material des Deckels (16, 18) eine höhere Festigkeit als das Material des Gehäusekörpers (14) hat.

9. Mehrteilig aufgebautes Gehäuse nach einem der Ansprüche 1 bis 8, **dadurch gekennzeichnet, dass** der Gehäusekörper (14) als Strangpreßprofil mit einer durchgehende Ausnehmung (12) ausgebildet ist und dass die Ausnehmung (12) an beiden Enden von Deckeln (16, 18) verschlossen ist.

10. Mehrteilig aufgebautes Gehäuse nach einem der Ansprüche 1 bis 9, **dadurch gekennzeichnet, dass** die dem Gehäusekörper (14) zugewandte Stirnfläche des Deckels (16, 18) ballig nach außen gewölbt ist und dass sich die Wölbung wenigstens senkrecht zur Radialrichtung erstreckt.

11. Mehrteilig aufgebautes Gehäuse für eine hydraulische Arbeitsmaschine (10), insbesondere für eine Zahnradmaschine (Pumpe oder Motor), mit einem Gehäusekörper (14), der zur Ausbildung einer ein Triebwerk (24) aufnehmenden und mit Betriebsdruck beaufschlagbaren Triebwerkskammer (30) mit einer Ausnehmung (12) versehen ist, die zu wenigstens einer Stirnseite des Gehäusekörpers (19) hin offen ist, und in dem sich radial zur Triebwerkskammer (30) verlaufende und an der Umfangsfläche mündende Versorgungskanäle (48, 50) befinden, und mit einem die Triebwerkskammer (30) an einer offenen Stirnseite des Gehäusekörpers (14) verschließenden Deckel (16, 18), der mit Schrauben (26) an die Stirnseite des Gehäusekörpers (14) angedrückt ist, **dadurch gekennzeichnet, dass** die dem Gehäusekörper (14) zugewandte Stirnfläche des Deckels (16, 18) ballig nach außen gewölbt ist und dass sich die Wölbung wenigstens senkrecht zur Radialrichtung erstreckt.

## Claims

1. Housing of multi-part construction for a hydraulic working machine (10), in particular for a gear machine (pump or motor), with a housing body (14) which, to form a drive-unit chamber (30) receiving a drive unit (24) and capable of being acted upon by operating pressure, is provided with a recess (12) which is open towards at least one end face of the housing body (14), in which housing body are located supply ducts (48, 50) running radially with respect to the drive-unit chamber (30) and issuing on the circumferential surface, and with a cover (16, 18) which closes the drive-unit chamber (30) on an open end face of the housing body (14) and which is pressed onto the end face of the housing body (14) by means of screws (26), **characterized in that**, in a plane perpendicular to the cover (16, 18) and passing through the supply ducts (48, 50), means (52) are provided which form in the radial direction a positive connection between the housing body (14) and the cover (16, 18).

2. Housing of multi-part construction according to Claim 1, **characterized in that** the means (52) provided are, in the cover (16, 18), a clearance (54), into which the housing body (14) can be partially inserted, and **in that** the clearance (54) is coordinated, free of play, in its dimensions with the outer dimensions of the housing body (14) in the direction of the supply ducts (48, 50).

3. Housing of multi-part construction according to Claim 2, **characterized in that** a seal, which seals off the drive-unit chamber (30) with respect to the surroundings, is provided on a wall (56) of the clearance (54) of the cover (16, 18), the said wall facing the circumferential surface of the housing body (14).

4. Housing of multi-part construction according to Claim 1, **characterized in that** the means (52) are designed in the form of fitting bodies (60) and of recesses (58, 62) receiving these fitting bodies (60).

5. Housing of multi-part construction according to Claim 4, **characterized in that** the fitting bodies are pressure webs (60), the longitudinal axis of which is oriented parallel to the end face and perpendicularly to the radial direction.

6. Housing of multi-part construction according to Claim 4, **characterized in that** the fitting bodies are locating pins which run perpendicularly to the cover (16, 18).

7. Housing of multi-part construction according to Claim 1, **characterized in that** the means (52) provided are a texture (64) which is formed on the mutually confronting end faces of the covers (16, 18) and of the housing body (14), and **in that** the texture (64) runs perpendicularly to the radial direction.

8. Housing of multi-part construction according to one of Claims 1 to 7, **characterized in that** the at least one cover (16, 18) and the housing body (14) consist of different materials, and **in that** the material of the cover (16, 18) has a higher strength than the material of the housing body (14).

9. Housing of multi-part construction according to one of Claims 1 to 8, **characterized in that** the housing body (14) is designed as an extruded profile with a continuous recess (12), and **in that** the recess (12) is closed at both ends by covers (16, 18).

10. Housing of multi-part construction according to one of Claims 1 to 9, **characterized in that** that end face of the cover (16, 18) which confronts the housing body (14) is curved convexly outwards, and **in that** the curvature extends at least perpendicularly to the radial direction.

11. Housing of multi-part construction for a hydraulic working machine (10), in particular for a gear machine (pump or motor), with a housing body (14) which, to form a drive-unit chamber (30) receiving a drive unit (24) and capable of being acted upon by operating pressure, is provided with a recess (12) which is open towards at least one end face of the housing body (14), in which housing body are located supply ducts (48, 50) running radially with respect to the drive-unit chamber (30) and issuing on the circumferential surface, and with a cover (16, 18) which closes the drive-unit chamber (30) on an open end face of the housing body (14) and which is pressed onto the end face of the housing body (14) by means of screws (26), **characterized in that** that end face of the cover (16, 18) which confronts the housing body (14) is curved convexly outwards, and **in that** the curvature extends at least perpendicularly to the radial direction.

## Revendications

1. Carter formé de plusieurs éléments, pour une machine de travail hydraulique (10), notamment pour une machine à engrenage (pompe ou moteur), comprenant un corps de carter (14) qui, pour former une chambre de mécanisme moteur (30) recevant un mécanisme moteur (24) et pouvant être alimentée en pression de service, est muni d'un évidement (12) ouvert vers au moins une face frontale du corps de carter (14), et dans lequel se situent des canaux d'alimentation (48, 50) s'étendant radialement à la chambre de mécanisme moteur (30) et débouchant au niveau de la surface périphérique, et comprenant un couvercle (16, 18) fermant la chambre de mécanisme moteur (30) au niveau d'une face frontale ouverte du corps de carter (14), couvercle qui est appliqué au moyen de vis (26) contre la face frontale du corps de carter (14),
**caractérisé en ce que**
dans un plan perpendiculaire au couvercle (16, 18) et traversant les canaux d'alimentation (48, 50), des moyens (52) assurent une complémentarité de formes entre le corps de carter (14) et le couvercle (16, 18) en direction radiale.

2. Carter formé de plusieurs éléments selon la revendication 1,
**caractérisé en ce que**
comme moyens (52) on prévoit dans le couvercle (16, 18) prévu, un évidement (54) dans lequel le corps de carter (14) peut être inséré par segments, et l'évidement (54), en direction des canaux d'alimentation (48, 50), des dimensions adaptées sans jeu aux dimensions extérieures du corps de carter (14).

3. Carter formé de plusieurs éléments selon la revendication 2,
**caractérisé en ce que**
sur une paroi (56) de l'évidement (54) du couvercle (16, 18) située en regard de la surface périphérique du corps de carter (14) une garniture d'étanchéité rend étanche la chambre de mécanisme moteur (30) par rapport à l'environnement.

4. Carter formé de plusieurs éléments selon la revendication 1,
**caractérisé en ce que**
les moyens (52) présentent la forme de corps d'ajustage (60) et de logements (58, 62) recevant ces corps d'ajustage (60).

5. Carter formé de plusieurs éléments selon la revendication 4,
**caractérisé en ce que**
les corps d'ajustage sont des nervures de pression (60) dont l'axe longitudinal est orienté parallèlement à la surface frontale et perpendiculairement à la direction radiale.

6. Carter formé de plusieurs éléments selon la revendication 4,
**caractérisé en ce que**
les corps d'ajustage sont des goupilles d'ajustage s'étendant verticalement au couvercle (16, 18).

7. Carter formé de plusieurs éléments selon la revendication 1,
**caractérisé en ce que**
comme moyen (52) une texture (64) est formée sur les surfaces frontales des couvercles (1, 18) et du corps de carter (14) situées en regard les unes des autres, et la texture (64) s'étend perpendiculairement à la direction radiale.

8. Carter formé de plusieurs éléments selon l'une quelconque des revendications 1 à 7,
**caractérisé en ce que**
l'au moins un couvercle (16, 18) et le corps de carter (14) sont réalisés à partir de matériaux différents, et le matériau du couvercle (16, 18) présente une solidité plus importante que le matériau du corps de carter (14).

9. Carter formé de plusieurs éléments selon l'une quelconque des revendications 1 à 8,
**caractérisé en ce que**
le corps de carter (14) présente la forme d'un profilé extrudé avec un évidement (12) traversant, et l'évidement (12) est fermé aux deux extrémités de couvercles (16, 18).

10. Carter formé de plusieurs éléments selon l'une quelconque des revendications 1 à 9,
**caractérisé en ce que**
la surface frontale du couvercle (16, 18) en regard du corps de carter (14) est bombée vers l'extérieur, et le bombage s'étend du moins verticalement à la direction radiale.

11. Carter formé de plusieurs éléments, pour une machine de travail hydraulique (10), notamment pour une machine à engrenages (pompe ou moteur), comprenant un corps de carter (14) qui, pour former une chambre de mécanisme moteur (30) recevant un mécanisme moteur (24) et pouvant être alimentée en pression de service, est muni d'un évidement (12) ouvert vers au moins une face frontale du corps de carter (14), et dans lequel se situent des canaux d'alimentation (48, 50) s'étendant radialement à la chambre de mécanisme moteur (30) et débouchant au niveau de la surface périphérique, et comprenant un couvercle (16, 18) fermant la chambre de mécanisme moteur (30) au niveau d'une face frontale ouverte du corps de carter (14), couvercle qui est appliqué au moyen de vis (26) contre la face frontale du corps de carter (14),
**caractérisé en ce que**
la surface frontale du couvercle (16, 18) en regard du corps de carter (14) est bombée vers l'extérieur, et le bombage s'étend du moins verticalement à la direction radiale.
